# EUROPEAN PATENT APPLICATION

(11) **EP 4 212 293 A1**
(43) Veröffentlichungstag der Anmeldung: **19.07.2023**
(21) Anmeldenummer: 20949634.8
(22) Anmeldetag: 11.08.2020
(51) Int. Cl.: B26B 13/06

(54) **SCHERE ZUM SCHNEIDEN NEBEN EINER NAHT**

(71) Anmelder: Novikov, Mikhail Andreevich, Ekaterinburg, 620041 (RU)
(72) Erfinder: Novikov, Mikhail Andreevich, Ekaterinburg, 620041 (RU)
(74) Vertreter: Jeck, Jonathan
(86) Internationale Anmeldenummer: PCT/RU2020/000423
(87) Internationale Veröffentlichungsnummer: WO 2022/035341

(57) **Zusammenfassung**

Die Erfindung betrifft ein nicht standardisiertes, spezialisiertes, handgehaltenes Werkzeug und insbesondere eine Schere, die zum Abschneiden von Innennähten oder aufgenähten Etiketten (Markenetiketten, Pflegeetiketten, Herstelleretiketten usw.) von Kleidungsstücken bestimmt ist, aber auch in anderen Bereichen verwendet werden kann. Die beanspruchte Schere besteht aus zwei Hebelelementen, von denen jedes an einem Ende einen Arbeitsbereich und am anderen Ende einen Griff aufweist, wobei die Elemente so miteinander verbunden sind, dass sie relativ zueinander beweglich sind; der Arbeitsbereich eines der Elemente eine Schneidkante aufweist und der Arbeitsbereich des anderen Elements mindestens einen Längsschlitz zur Aufnahme eines abzuschneidenden Materials aufweist, wobei der Schlitz zu einer Klinge oberhalb des Schlitzes und einer Klinge unterhalb des Schlitzes führt, wobei die Klinge unterhalb des Schlitzes eine Kante aufweist, die so positioniert ist, dass sie mit der Schneidkante des Arbeitsbereichs des anderen Elements entlang der Schnittlinie in Kontakt treten kann.

## Beschreibung

Die Erfindung bezieht sich auf nicht standardisierte Spezialhandwerkzeuge. Die Schere ist zum Ausschneiden von eingenähten Etiketten (Anhängern, Aufklebern, Artikeln usw.) aus Kleidungsstücken bestimmt. Dabei kann diese Erfindung auch in anderen Bereichen eingesetzt werden. Die Schere besteht aus zwei Hebelteilen. Jedes der Teile hat an einem Ende ein Arbeitsteil. Das andere Ende hat einen Griff. Die Teile sind relativ zueinander beweglich miteinander verbunden. Das Arbeitsteil des einen Teils hat eine Schneide. Das Arbeitsteil des anderen Teils ist mit einem Längsschlitz versehen. Der Schlitz dient zum Einführen des zu schneidenden Materials. Der Längsschlitz bildet einen Steg oberhalb des Schlitzes und einen Steg unterhalb des Schlitzes. Der Stoff unter der Schnittfuge hat eine Kante, die so positioniert ist, dass sie auf die Schnittkante des anderen Teils trifft. Durch die Verwendung einer Schere wird die Möglichkeit einer versehentlichen Beschädigung der Naht des Kleidungsstücks ausgeschlossen. Das Risiko von Unannehmlichkeiten für den Träger wird minimiert. Die Verwendung einer Schere ermöglicht es, Etiketten nicht nur sauber, sondern auch schnell zu schneiden. Und es ist bequem für den Benutzer.

### Schere für den Nahtschnitt

### Bereich der Technologie

Die Erfindung bezieht sich auf nicht standardisierte Spezialhandwerkzeuge. Die Schere ist zum Schneiden von eingenähten_Etiketten (Anhängern, Aufklebern, Artikeln usw.) aus Kleidungsstücken bestimmt. Diese Erfindung kann auch in anderen Bereichen eingesetzt werden.

### Stand der Technik

Etiketten sind ein wesentliches Merkmal von Bekleidung. Die Etiketten enthalten Informationen über das Herkunftsland und die Kennung des Herstellers und/oder des Lieferanten. Die Etiketten enthalten auch Angaben zu Größe, Materialzusammensetzung usw. Das Etikett kann auch Pflegehinweise für das Produkt enthalten. Etiketten aus Seide, Polyester und anderen Materialien, einschließlich Kunststoffen, können für den Träger unangenehm sein, wenn sie sich im Inneren des Kleidungsstücks befinden, besonders für Kinder oder ältere Menschen. Wenn die Etiketten in durchsichtige Kleidungsstücke eingenäht sind, können sie durch den Stoff hindurchgesehen werden. Das Aussehen des Kleidungsstücks wird dadurch beeinträchtigt. Wenn Etiketten auf einen dehnbaren Stoff genäht werden, können sie abstehen oder reißen. Dies beeinträchtigt ebenfalls das Aussehen des Kleidungsstücks. Aus diesen Gründen werden die Etiketten abgeschnitten.

In Ermangelung eines Spezialwerkzeugs werden die Etiketten mit einer Haushaltsschere, z. B. einer Nagelschere, abgeschnitten. Die Verwendung eines solchen Werkzeugs birgt die Gefahr, dass die Stoffe und/oder Fäden, aus denen die Naht besteht, beschädigt werden. Beim Schneiden von Etiketten sollte daher darauf geachtet werden, dass die Schneiden der Schere so nah wie möglich an der Naht liegen. Dies erschwert das exakte Schneiden der Etiketten. Die notwendige Vorsicht verhindert, dass die Etiketten schnell geschnitten werden. Die Größe und Form des nicht abgeschnittenen Teils des Etiketts kann so groß sein, dass es für den Träger unangenehm ist und/oder das Aussehen des Kleidungsstücks beeinträchtigt. Ein Teil des ungeschnittenen Etiketts bleibt nach dem Schneiden zurück.

### Offenlegung der Erfindung

Aufgabe der vorliegenden Erfindung ist es, ein Nahtschneidewerkzeug in Form einer Schere zu schaffen. Ein Werkzeug für diesen Zweck ist im Stand der Technik nicht bekannt. Zu diesem Zweck wird eine Schere vorgeschlagen. Die Schere enthält zwei Hebelteile. Jedes der Teile hat an einem Ende ein Arbeitsteil. Am anderen Ende haben die Teile einen Griff. Das Arbeitsteil des einen Teils hat eine Schneide. Das Arbeitsteil des anderen Teils hat einen Längsschlitz zum Einführen des zu schneidenden Materials. Der Längsschlitz bildet einen Steg oberhalb des Schlitzes und einen Steg unterhalb des Schlitzes. Eine Besonderheit der vorgeschlagenen Schere ist, dass das Arbeitsteil eines der Teile eine für Scheren übliche Schneide aufweist. Diese Schneide befindet sich an der Klinge unterhalb des Schlitzes im Arbeitsteil des anderen Teils. Diese Kante schließt sich beim Schneiden mit dem Arbeitsteil.

Das Gewebe des Werkstücks verhindert, dass Gewebe und/oder Fäden in die Schnittlinie gelangen. Diese Stoffe und/oder Fäden bilden die Naht. Die Stoffe und/oder Fäden eliminieren das Risiko, die Naht zu beschädigen. Das Gewebe des Werkstücks wird um den Schlitz gelegt. Das Gewebe oberhalb des Schlitzes und das Gewebe unterhalb des Schlitzes dienen auch als Anschlag beim Spannen des geschnittenen Etiketts. Die Möglichkeit, das zu schneidende Etikett zu spannen, trägt dazu bei, dass das Arbeitsteil der Schere mit der Schnittfuge möglichst eng an der Naht anliegt. Dadurch wird sichergestellt, dass die Kanten so nah wie möglich an der Naht liegen. Die Kanten schließen sich während des Schneidevorgangs zusammen.

Der Schnitt ist dann sauber und ordentlich. Nach dem Schnitt gibt es nur minimale Rückstände von korrekt geformten Etiketten rund um die Naht.

Mit der vorgeschlagenen Schere kann das Etikett in den Längsschlitz des Arbeitsteils eines der Teile eingeführt werden. Die Schere ermöglicht es, das Etikett zu halten, indem die Kante der Bahn unter den Schlitz und die Schneidekante des anderen Teils so weit wie möglich an die Naht gedrückt wird. Die vorgeschlagene Schere ermöglicht ein sauberes Schneiden des Etiketts ohne Beschädigung der Naht. Dies ist ein neues technisches Ergebnis, das durch die beanspruchte Erfindung erreicht wird.

Vorzugsweise weist das Arbeitsteil eines der Teile einen Längsschlitz zum Einführen des zu schneidenden Materials auf. Die Breite des Schlitzes entspricht möglichst genau der Dicke des zu schneidenden Materials. Es ist auch vorzuziehen, dass der Steg oberhalb der Schnittfuge und der Steg unterhalb der Schnittfuge die geringstmögliche Dicke aufweisen. Gegebenenfalls kann die Kante, die das Messer unter der Schnittfuge hat, als Schneidkante ausgeführt werden.

### Kurze Beschreibung der Zeichnungen.

Es zeigen:
Fig. 1 Schere, Gesamtansicht,
Fig. 2 Fragment einer Schere,
   Das Arbeitsteil eines der Teile hat einen offenen Schlitz;
Fig. 3 - das Arbeitsteil hat zwei offene Schlitze unterschiedlicher Größe,
Fig. 4 - das Arbeitsteil hat einen offenen Schlitz mit variabler Breite,
Fig. 5 - das Arbeitsteil des Teils hat einen geschlossenen Schlitz,
Fig. 6 - die Arbeitsteile haben ein gerades Ende, Ansicht von oben,
Fig. 7 - die Arbeitsteile haben ein abgerundetes Ende, Ansicht von oben,
Fig. 8 - die Arbeitsteile haben ein spitzes Ende, Ansicht von oben,
Fig. 9 - Fragment einer Schere
   Der Steg oberhalb der Schnittfuge und der Steg unterhalb der Schnittfuge haben einen rechteckigen Querschnitt mit gleicher Dicke;
Fig. 10 - Fragment einer Schere
   Die Klinge oberhalb der Schnittfuge und die Klinge unterhalb der Schnittfuge haben einen rechteckigen Querschnitt von gleicher Dicke. Das Arbeitsteil hat eine Schneide. Dieses Arbeitsteil ist mit einem Spalt gegenüber der Klinge oberhalb der Schnittfuge angeordnet;
Fig. 11 - Fragment einer Schere
   Die Klinge oberhalb und unterhalb des Schlitzes hat einen rechteckigen Querschnitt mit unterschiedlichen Dicken. Das Arbeitsteil ist mit einer Schneide versehen. Dieses Arbeitsteil ist mit einem Spalt im Verhältnis zur Klinge oberhalb der Schnittfuge angeordnet;
Fig. 12 - Fragment einer Schere
   Die Klinge oberhalb der Schnittfuge und die Klinge unterhalb der Schnittfuge haben einen rechteckigen Querschnitt mit gleicher Dicke. Die Klingen werden durch Verstärkungsrippen ergänzt. Das Arbeitsteil ist mit einer Schneide versehen. Dieses Arbeitsteil ist mit einem Spalt gegenüber dem Steg oberhalb der Schnittfuge angeordnet;
Fig. 13 - Fragment einer Schere
   Die Klinge oberhalb der Schnittfuge und die Klinge unterhalb der Schnittfuge haben einen nicht rechtwinkligen Querschnitt. Das Arbeitsteil hat eine Schneidkante. Dieses Arbeitsteil ist mit einem Spalt gegenüber dem Steg oberhalb der Schnittfuge angeordnet;
Fig. 14 - Fragment einer Schere
   Die Klinge oberhalb der Schnittfuge und die Klinge unterhalb der Schnittfuge haben einen rechteckigen Querschnitt mit gleicher Dicke. Die Klinge unter der Schnittfuge hat eine überlappende Partie. Das Arbeitsteil hat eine Schneidkante. Dieses Arbeitsteil ist mit einem Spalt gegenüber der Klinge oberhalb der Schnittfuge angeordnet;
Fig.15 - Fragment einer Schere
   Die Klinge oberhalb des Schlitzes und die Klinge unterhalb des Schlitzes haben einen rechteckigen Querschnitt mit unterschiedlicher Dicke. Der Schlitz ist zur Schnittebene geneigt. Das Arbeitsteil hat eine Schneide, die mit einem Spalt zum Steg oberhalb des Spaltes angeordnet ist;
Fig. 16 - Schneidevorgang
   Die Bahn oberhalb des Schlitzes und die Bahn unterhalb des Schlitzes haben einen rechteckigen Querschnitt;
Fig. 17 - Schneidprozess
   Die Bahn oberhalb des Schlitzes und die Bahn unterhalb des Schlitzes haben einen nicht rechteckigen Querschnitt;
Fig. 18 - Fragment einer Schere beim Schneiden
   Die Bahn oberhalb des Schlitzes und die Bahn unterhalb des Schlitzes haben einen nicht rechteckigen Querschnitt;
Fig.19 - Schnittmuster - Eingabe des zu schneidenden Materials
Fig. 20 - Schnittmuster - Annäherung des Etiketts an die Naht und seine Spannung
Fig. 21 - Schneideschema - Abschneiden des Etiketts
Fig. 22 - Fragment einer Schere
   Die Klinge oberhalb der Schnittfuge wird zu einer Schneide bearbeitet.

### Ausführung der Erfindung

Die vorgeschlagene Schere besteht aus den Hebelteilen 1 und 2. Jedes der Teile hat an einem Ende ein Arbeitsteil. A am anderen Ende ist eine Griff in Form eines Rings 3 ausgebildet._Die Teile 1 und 2 sind miteinander verbunden, und zwar so, dass sie sich relativ zueinander bewegen können. Die Möglichkeit der Bewegung wird in diesem Beispiel durch ein Scharnier 4 realisiert.

Das Arbeitsteil 1 hat eine Schneidkante 5. Das Arbeitsteil 2 hat einen Schlitz 6. Der Schlitz 6 bildet oberhalb des Schlitzes einen Steg 7 und unterhalb des Schlitzes einen der Schnittlinie mit der Schneidkante 5 des Arbeitsteils 1 schließen kann. Um die Effizienz der Schneidkante 9 zu verbessern, kann auch die Schneidkante 9 selbst hergestellt werden.. Die Schneide 9 kann mit einer Auflageschneide 10 ausgeführt sein (Fig. 14). Es sind auch andere Ausführungen der Schneide 9 möglich.

Um den Verschleiß der Schneide 5 zu verringern, ist es vorteilhaft, einen konstanten Spalt 11 zwischen dem Arbeitsteil 1 und der Klinge 7 über die Länge der Schneide 5 vorzusehen (Fig. 10, 11, 12, 13, 14, 15, 18).

Das Arbeitsteil 2 kann einen offenen Schlitz (Fig. 1, 2), zwei (Fig. 3) oder mehr offene Schlitze haben. Das Arbeitsteil kann einen Schlitz mit variabler Breite haben (Fig. 4). Das Arbeitsteil kann auch einen geschlossenen Schlitz (Fig. 5) und eine Kombination davon (offen/geschlossen) haben. Diese Variation ermöglicht es, die Schere zum Schneiden von Etiketten unterschiedlicher Dicke zu verwenden.

Der Schlitz kann senkrecht zur Schnittebene oder in einem Winkel zu dieser erfolgen (Fig. 15). Der Schlitz kann mit einem geeigneten Eintrittspunkt zum Einführen des zu schneidenden Etiketts versehen werden. Dies ist z. B. bei einem offenen Schlitz dargestellt (Fig. 19). Die Arbeitsteile 1 und 2 können ein gerades Ende 12 haben (Fig. 6). Die Arbeitsteile 1 und 2 können ein abgerundetes Ende 13 (Fig. 7) und/oder ein spitzes Ende 14 (Fig. 8) haben. Dies ist notwendig, um die Ecken der ungeschnittenen Etikettenreste zu "glätten" und/oder um das Risiko einer Beschädigung der Naht zu verringern und/oder die Benutzerfreundlichkeit der Schere zu erhöhen. In diesem Beispiel sind die Abmessungen des Schlitzes 5 dargestellt. Der Schlitz befindet sich im Arbeitsteil des Scherenteils 2 zum Schneiden eines Standardetiketts (Etikettenbreite 40 mm, Dicke 0,1 - 0,25 mm). Die Länge der Schnittfuge für dieses Etikett kann etwa 45 mm betragen. Je kleiner der Spalt ist, durch den der geschnittene Stoff in die Schnittfuge eintritt, desto geringer ist die Wahrscheinlichkeit, dass der Stoff und/oder die Fäden der Naht 15 in der Schnittlinie hängen bleiben. Daher kann die optimale Breite des Schlitzes im Bereich von 0,15 - 0,3 mm liegen. Gleichzeitig wird durch eine möglichst geringe Dicke der Bahn 7 sowie der Bahn 8 im Bereich der Schnittlinie eine maximale Annäherung der Kanten 5 und 9 an die Naht 16 gewährleistet (Fig. 18). Der Rest des geschnittenen Etiketts 17 wird in diesem Fall am kleinsten sein (Fig. 18).

Um die Kanten 5 und 9 so nah wie möglich an die Naht 16 zu bringen (Fig. 20), ist eine Etikettenspannung erforderlich. Die Etikettenspannung erfordert die Steifigkeit und Festigkeit von Teil 2. Die genannten Anforderungen können durch die Form des Profilquerschnitts der Stege 7 und 8 gewährleistet werden. Sowohl der Steg 7 als auch der Steg 8 können einen rechteckigen Querschnitt mit gleicher (Fig. 9, 10, 12, 14, 22) oder unterschiedlicher (Fig. 11, 15) Dicke aufweisen. Dies hängt vom Material und vom Herstellungsverfahren des Teils 2 ab. Beispielsweise können Versteifungsrippen 18 (Fig. 12) verwendet werden, um dem Teil 2 Steifigkeit und Festigkeit zu verleihen. In Teil 2 hat der Steg 7, wie auch der Steg 8, einen rechteckigen Querschnitt mit der kleinstmöglichen Dicke. Fig. 13 zeigt ein Scherenstück. Steg 7 und Steg 8 haben einen nicht rechtwinkligen Querschnitt. In diesem Fall hat das Blatt 7 im Bereich des Schlitzes die kleinstmögliche Dicke "a". Die Klinge 8 hat die kleinstmögliche Dicke "b". Unter dem Gesichtspunkt der Steifigkeit und Festigkeit des Teils 2 kann ein geschlossener Schlitz gegenüber einem offenen Schlitz von Vorteil sein, wenn alles andere gleich bleibt. Hebelscherteile können auf bekannte Weise aus Metallen, Legierungen, Polymeren und Verbundwerkstoffen hergestellt werden. Auch andere Werkstoffe, einschließlich pulverförmiger Materialien und Kombinationen davon, sind zulässig. Die Scheren können Hebelteile enthalten. Die Hebelteile sind mit der Möglichkeit der Bewegung relativ zueinander miteinander verbunden. Die Bewegung erfolgt über einen Scharniermechanismus. Die Scheren können öffnende Hebelteile unterschiedlicher Bauart sowie Öffnungsmechanismen, z. B. Federn, enthalten Die Federn können verdreht, konisch, plattenförmig, tordiert, flach, spiralförmig und anders sein.

Die Funktionsweise der Schere wird am Beispiel des Schneidens von Stoffetiketten beschrieben. Das Etikett 15 wird in den Längsschlitz 6 des Arbeitsteils des Teils 2 eingeführt (Fig. 19). Das Etikett wird festgehalten, daran gezogen und in das Arbeitsteil 2 bzw. die Kanten 5 und 9 so nah wie möglich an die Naht 16 (Fig. 20) gedrückt. Dann werden die Arbeitsteile 1 und 2 geschlossen. Das Etikett wird an der Schnittlinie (Fig. 21) abgeschnitten. Die Schnittlinie ist in Fig.16, 17 gestrichelt dargestellt. Das Etikett wird abgeschnitten, ohne die Naht zu beschädigen. Das ungeschnittene Reststück hat eine regelmäßige Form und minimale Abmessungen.

Es ist offensichtlich, dass das Prinzip der vorgeschlagenen Schere eine breitere Anwendung finden kann. Dieses Prinzip kann bei Scheren mit Konstruktionselementen unterschiedlicher Form und Größe sowie unterschiedlicher Verhältnisse zwischen ihnen angewendet werden. Die Wahl der Form, der Abmessungen und des Verhältnisses der Konstruktionselemente hängt von der Art der Arbeit ab, die mit der Schere ausgeführt werden soll. Die Form der Hebelteile kann zum Beispiel verschiedene Arten von Kurven aufweisen. Die Griffe der Scheren können in Form von runden, ovalen oder gebogenen Ringen, auch ohne Verschluss, ausgeführt werden. Die Griffe können gerade, gebogen oder anders geformt sein. Die Arbeitsteile der Hebelteile können unterschiedliche Abstände zum Scharnier, zu den Griffen usw. haben.

Die Schere kann für Haushaltsarbeiten, Näharbeiten, Lederarbeiten und andere Arbeiten verwendet werden, auch für Arbeiten nicht nur an Kleidungsstücken, sondern auch an anderen Produkten. Dazu gehören Arbeiten an Kleidungsstücken aus verschiedenen Materialien mit unterschiedlichen Eigenschaften, z. B. ein Schlafsack, ein Zeltmantel, ein Rucksack, eine Sporttasche und ähnliche Produkte.

Das vorgeschlagene Scherendesign kann noch verbessert werden. Die Schere kann zum Schneiden anderer verdeckter Kleidungsmerkmale verwendet werden. Dazu wird der obere Teil der Klinge oberhalb des Schlitzes unter der Schneide geschärft (Fig. 22). Weiteres Bekleidungszubehör ist z. B. ein Kunststoffbügel zum Anbringen von Anhängern. Auch eine Tasche mit einem Stück Ersatzstoff und Ersatzknöpfen ist empfehlenswert. Mit einer Schere, deren Schneide über dem Schlitz liegt, können Fäden abgeschnitten werden, um ein Paar Kleidungsstücke zu verbinden. Dies sind Socken, Handschuhe, Mützen-Schal-Paar usw.

Die vorgeschlagene Schere ist also ein neues Spezialwerkzeug für einen bequemen und sauberen Schnitt in der Nähe der Naht. Durch die Verwendung der Schere wird die Möglichkeit einer versehentlichen Beschädigung der Naht des Kleidungsstücks ausgeschlossen. Sie minimiert auch das Risiko von Unannehmlichkeiten für den Träger. Die Verwendung einer Schere ermöglicht es, Etiketten nicht nur sauber, sondern auch schnell abzuschneiden. Dies ist für den Benutzer sehr praktisch.

## Patentansprüche

1. Bördelnahtschere mit zwei gegeneinander bewegbaren Hebelteile , die jeweils einen Arbeits-Teil(1,2) sowie einen Griff (3)aufweisen, wobei das eine Arbeits-Teil (2) am Ende mindestens einen eine offene Schlitz (6,6') aufweist, der zum Einführen des zu schneidenden Materials vorgesehen ist und einen Steg (7) bildet, **dadurch gekennzeichnet, dass** die Breite des Schlitzes(6,6') etwa der Dicke des Materials entspricht und dass die Stege (7,8) oberhalb/unterhalb des Schlitzes (6,6') minimale Dicke aufweisen.

2. Bördelnahtschere nach Anspruch 1, **dadurch gekennzeichnet, dass** eines der Teile einen geschlossenen Schlitz(6*) aufweist, dass die Stege(7,8) oberhalb/unterhalb des Schlitzes minimale Dicke aufweisen.

3. Bördelnahtschere nach Anspruch 1 oder 2, **dadurch gekennzeichnet, dass** ein Schlitz (6*) geschlossen ist, während die anderen Schlitze (6,6') offen sind.

4. Bördelnahtschere nach einem der Ansprüchen 1 bis 3, **dadurch gekennzeichnet, dass** zwei Schneidkanten vorhanden sind.

## Geänderte Patentansprüche

### Geänderte Ansprüche nach Art. 19.1 PCT

1. Bördelnahtschere mit zwei gegeneinander bewegbaren Hebelteile , die jeweils einen Arbeits-Teil(1,2) sowie einen Griff (3)aufweisen, wobei das eine Arbeits-Teil (2) am Ende mindestens einen eine offene Schlitz (6,6') aufweist, der zum Einführen des zu schneidenden Materials vorgesehen ist und einen Steg (7) bildet, **dadurch gekennzeichnet, dass** die Breite des Schlitzes(6,6') etwa der Dicke des Materials entspricht und dass die Stege (7,8) oberhalb/unterhalb des Schlitzes (6,6') minimale Dicke aufweisen.

2. Bördelnahtschere nach Anspruch 1, **dadurch gekennzeichnet, dass** eines der Teile einen geschlossenen Schlitz(6*) aufweist, dass die Stege(7,8) oberhalb/unterhalb des Schlitzes minimale Dicke aufweisen.

3. Bördelnahtschere nach Anspruch 1 oder 2, **dadurch gekennzeichnet, dass** ein Schlitz (6*) geschlossen ist, während die anderen Schlitze (6,6') offen sind.
